# EUROPÄISCHE PATENTSCHRIFT

(11) **EP 0 913 208 B1**
(45) Veröffentlichungstag und Bekanntmachung des Hinweises auf die Patenterteilung: **22.09.2004**
(21) Anmeldenummer: 98107032.9
(22) Anmeldetag: 17.04.1998
(51) Int. Cl.: B07C 3/20

(54) **Verfahren und Anordnung zur Ermittlung von Verteilinformationen**
Method and arrangement for determining distribution information
Procédé et arrangement pour la détermination d'informations de distribution

(30) Priorität: 29.10.1997 DE 19747768
(43) Veröffentlichungstag der Anmeldung: 06.05.1999
(73) Patentinhaber: SIEMENS AKTIENGESELLSCHAFT, 80333 München (DE)
(72) Erfinder: Rompe, Andre, Dr., 10315 Berlin (DE)

(56) Entgegenhaltungen:
- EP-A- 0 835 696
- DE-A- 4 324 255
- FR-A- 2 646 364

## Beschreibung

Die Erfindung betrifft ein Verfahren und eine Anordnung zur Ermittlung von Verteilinformationen nach den Oberbegriffen der unabhängigen Ansprüche.

Zur Bestimmung der Verteilinformation werden die Anschriften von Sendungen in Bearbeitungsmaschinen, insbesondere Sortiermaschinen mit OCR-Systemen, gelesen. Die vom OCR-System nicht gelesenen Sendungen werden auf Videoplätzen eines Videocodiersystems dargestellt und manuell codiert. Ein Videocodiersystem kann in einer Pool-Konfiguration mit mehreren Briefsortieranlagen verbunden sein. Dabei sind alle von den verschiedenen Maschinen anfallenden Bilder von nicht maschinell gelesenen Briefsendungen (OCR-Rejects) auf ein System von Videocodierplätzen nach bestimmten Vorgaben zum Zweck des Videocodierens zu verteilen, wobei sowohl eine Gleichverteilung der Last, als auch eine definierte Priorisierung bestimmter Maschinen gefordert werden kann.

Nach dem bekannten Stand der Technik z.B. DE-A-4324255, werden die von allen Bearbeitungsmaschinen auflaufenden On-Line Bilder der Sendungen durch eine zentrale Verwaltung, z. B. einen Image Controller verwaltet und auf Anforderung eines Videocodierplatzes auf den anfordernden Videocodierplatz geschaltet. Unter On-Line Bilder versteht man diejenigen, die sich zum betreffenden Zeitpunkt in einer mechanischen Laufzeitstrecke der Bearbeitungsmaschinen befinden. Die Laufzeitstrecken sind erforderlich, um die Sendungen On-Line, d. h. mit einem Maschinendurchlauf automatisch bzw. manuell per Videocoding codieren zu können. Im Ergebnis der Codierung wird ein maschinenlesbarer Code auf die Sendungen gedruckt, der in nachfolgenden Maschinen gelesen werden kann.

Durch die Art und Weise der Zuordnung von Codieraufträgen der Videocodierplätze zu den verschiedenen Bearbeitungsmaschinen steuert der Image Controller die Last jeder einzelnen Maschine und die Lastverteilung im gesamten Anlagen-Pool.

Nachteilig an dieser Lösung ist die Tatsache, daß alle Codieranforderungen der Videocodierplätze über eine einzige Instanz, dem Image Controller laufen, die bei hoher Last einen Flaschenhalseffekt verursachen kann, da jede Codieranforderung eines Videocodierplatzes vom zentralen Image Controller bearbeitet werden muß. In Fig. 3 ist das Prinzip der zentralen Bildverwaltung mit Image Controller dargestellt.

Der in den unabhängigen Ansprüchen 1 und 10 angegebenen Erfindung liegt daher das Problem zugrunde, ein Verfahren und eine zugehörige Anordnung zu schaffen, die bei gleichzeitiger Anforderung von Bildern der Verarbeitungsmaschinen durch die Videocodierplätze zur manuellen Codierung eine Abfertigung mit verringerten Wartezeiten realisieren.

In den Unteransprüchen werden vorteilhafte Ausgestaltungen der Erfindung, so zur Bildung der Rangordnungswerte, zur Einbindung einer Zufallszahl in die Auswahl der Bearbeitungsmaschine entsprechend des Rangordnungswertes, Handhabung verschiedener Codiermodi, dargelegt.

Die erfindungsgemäße Lösung weist zusammengefaßt folgende vorteile gegenüber bisherigen zentralistischen Ansätzen auf:
- keine zentrale Verwaltungsinstanz für die Zuordnung und Verteilung von Bildern
- kein Flaschenhalseffekt unter Hochlast möglich
- nur sehr wenige Software-Komponenten
- kontinuierliche, gleichförmige Lastverteilung auf alle Maschinen und Codierplätze
- eigenstabil
- einfache Einbeziehung von Off-Line-Sendungen und unterschiedlichen Codiermodi

In einem Ausführungsbeispiel wird die Erfindung anhand der Zeichnung näher erläutert. Dabei zeigen:
- FIG 1: eine Prinzipdarstellung der erfindungsgemäßen Anordnung mit dezentraler Bildverwaltung,
- FIG 2: den Ablauf beim Austausch der histogrammähnlich dargestellten Füll standsinformationen und
- FIG 3: eine Prinzipdarstellung einer Anordnung gemäß Stand der Technik mit zentraler Bildverwaltung.

Jede Sortiermaschine ILV besitzt ein OCR-System und eine lokale Bildverwaltungseinheit LIC, die die On-Line bzw. Off-Line Bilder verwaltet. Die Sortiermaschine ILV und alle Videocodierplätze sind über ein Netzwerk miteinander verbunden. FIG 1 zeigt die Anordnung bei der dezentralen Bildverwaltung.

Das Prinzip der erfindungsgemäßen Lösung geht davon aus, daß jeder Videocodierplatz selbständig diejenige Maschine bestimmt, von dem er das nächste zu bearbeitende Bild anfordert. Die Entscheidung darüber wird aus Zustandsinformationen abgeleitet, die von allen beteiligten Bearbeitungsmaschinen den Videocodierplätzen auf geeignete Weise bereitgestellt werden. Daraus leitet sich folgender Zyklus für die Bildanforderung eines Videocodierplatzes ab:
1.Bestimmung der Bildverwaltungseinheit, von der das nächste Bild angefordert werden soll
2.Bildanforderung (Image Request) an die entsprechende Bildverwaltungseinheit
3.Empfangen der Bilddaten und des zugehörigen Bild-Descriptors von der angesprochenen Anlage
4.Codierung des Bildes
5.Zurücksenden des Codierergebnissen zur Bildverwaltungseinheit.

Für die Bestimmung der Bearbeitungsmaschine, von der das nächste Bild angefordert werden soll, liefert jede Bearbeitungsmaschine in zyklischen Abständen Status-informationen über den Füllstand der Laufzeitstrecke, z.B. in Form einer histogrammähnlich dargestellten Füllstandsinformation H.

Die mechanische Laufzeitstrecke ist im Sendungsstrom der Bearbeitungsmaschine vor einem Barcodedrucker angeordnet und hat die Aufgabe, die für die automatische Verteilinformationserkennung (OCR) sowie die für das Videocodieren erforderliche Verzögerungszeit zu gewährleisten. Der Sendungsabzug (Stoffeingabe/Feeder) am Eingang der Laufzeitstrecke wird dabei durch eine Regelung so gesteuert, daß bei einem maximalen Gesamtdurchsatz die On-Line-Rate maximiert wird. Die On-Line-Rate ist der relative Anteil von Sendungen, die innerhalb der Verweildauer in der Laufzeitstrecke codiert werden konnte.

Zur Berechnung der histogrammähnlich dargestellten Füllstandsinformationen H werden äquidistante Intervalle von beispielsweise 1 Sekunde gebildet und die jeweilige Anzahl von Sendungen eines Abschnitts der Laufzeitstrecke den korrespondierenden Einträgen zugeordnet. Diagramm 1 zeigt eine Momentaufnahme einer histogrammähnlich dargestellten Füllstandsinformation H einer 12 Sekunden Laufzeitstrecke zum Zeitpunkt ti. Wie zu erkennen, befinden sich im Laufzeit-Intervall bis zur 1. Sekunde 4 Sendungen, von der 1. bis zur 2. Sekunde 6 Sendungen usw. in der Laufzeitstrecke. Im Beispiel ist die Laufzeitstrecke vollständig gefüllt.

Die Laufzeitstrecke transportiert die Sendungen kontinuierlich. Das Modell der histogrammähnlich dargestellten Füllstandsinformation ist zeitdiskret. Die Abtast-(Aktualisierungs) rate der histogrammähnlich dargestellten Füllstandsinformationen wird in einem geeigneten Verhältnis zur Transportgeschwindigkeit, der Sendungsparameter, Sendungslänge und -lücke, sowie der Größe der äquidistanten Intervalle festgelegt. Im Ausführungsbeispiel beträgt die Aktualisierungsrate, sowie die Größe der äquidistante Intervalle je 1 Sekunde.

| Diagramm 1: Füllstandsinformation für eine 12 Sedunden Laufzeitstrecke zum Zeitpunkt ti. | | | | | | | | | | | | |
|---|---|---|---|---|---|---|---|---|---|---|---|---|
| Laufzeit [s] | 1 | 2 | 3 | 4 | 5 | 6 | 7 | 8 | 9 | 10 | 11 | 12 |
| Anzahl Sdg | 4 | 6 | 7 | 9 | 7 | 2 | 8 | 9 | 10 | 9 | 6 | 3 |

Die Sendungen werden durch eine Zuführeinrichtung, Stoffeingabe oder Feeder genannt, in die Laufzeitstrecke eingespeist. Nach Durchlaufen der Laufzeitstrecke gelangen sie in den Sortierbereich der Briefsortieranlage, z.B. einer Anordnung von Sortierfächern, die über Weichen angesteuert werden. Das Durchlaufen der Sendungen durch die Laufzeitstrecke erfolgt nach dem FiFo-Prinzip (First in, first out). Daher wird die Belegung der histogrammähnlich dargestellten Füllstandinformation H von links nach rechts durchlaufen.

Im folgenden wird das Verfahren der dezentralen Bildverwaltung beschrieben.
1. Jede Briefsortieranlage bestimmt für die nicht durch den OCR gelesenen Sendungen zyklisch eine histogrammähnlich dargestellte Füllstandsinformation H(ti) der Laufzeitstrecke mit der Aktualisierungsrate Ra [1/sec]. Diese Darstellung repräsentiert den Sendungsfüllstand zwischen den Zeitpunkten ti und ti+1.
2. Die histogrammähnlich dargestellten Füllstandsinformationen Hj (ti) aller j Maschinen werden in zyklischen Abständen unter den Sortiermaschinen ausgetauscht, so daß jede Maschine die gesamte Information über die Füllstände aller Maschinen besitzt. Auf diese Weise kann ein Videocodierplatz die Zustandsinformation aller Maschinen von jeder beliebigen Maschine abfragen und daraus die Entscheidung ableiten, von welcher Anlage das nächste Bild anzufordern ist.
3. Aus den histogrammähnlich dargestellten Füllstandsinformationen H (ti) der Laufzeitstrecke werden Rangordnungswerte für jede Anlage berechnet. Die Rangordnungswerte Ri sind z.B. positive ganze Zahlen. Die Relationen der Beträge der Rangordnungswerte repräsentieren die Verhältnisse der Füllstände der beteiligten Anlagen.
4. Die Videocodierplätze erhalten zu definierten Zeitpunkten, die sie selbst bestimmen, die jeweils aktuellen Rangordnungswerte aller Maschinen. Die aktuellen Rangordnungswerte beinhalten im Vergleich zu den Bilddaten nur verhältnismäßig kleine Datenmengen und können daher unmittelbar nach dem Abschluß eines Codiervorgangs vom Videocodierplatz angefordert werden. Alternativ kann dieses mit der Übertragung der Bilder gekoppelt werden, d.h. wenn ein Videocodierplatz ein Bild von einer Bildverwaltungseinheit anfordert, können zusätzlich zu den Bilddaten auch die aktuellen Rangordnungswerte aller Anlagen übertragen werden. Damit wird die Anzahl der erforderlichen Messages reduziert.
5. Jeder Videocodierplatz bestimmt für jedes neu anzufordernde Bild durch einen individuellen Entscheidungsprozeß, von welcher Anlage das nächste Bild angefordert wird. Dazu werden die aktuellen Rangordnungswerte Ri verwendet. Erfindungsgemäß werden die Rangordnungswerte so mit einem gleichverteilten Zufallsprozeß Z überlagert, daß die Wahrscheinlichkeit Pi des Bildrequests von einer bestimmten Maschine i proportional der relativen Größe des betreffenden Rangordnungswertes Ri entsprechend Formel (I) wird. Ri$\text{(I) Pi =} \frac{\text{Ri}}{\text{Σ Ri}}$
   Die Zufallsüberlagerung für den Entscheidungsprozeß, von welcher Anlage das nächste Bild angefordert wird, ist notwendig, um zu vermeiden, daß alle Videocodierplätze zu einem Zeitpunkt von der Sortieranlage Bilder anfordern, die den maximalen Rangordnungswert besitzen. Dies wäre sonst möglich, da alle Videocodierplätze prinzipiell zu einer Zeit die gleiche Information über den Sendungs-Füllstand der Sortieranlagen in Form der histogrammähnlich dargestellten Füllstandsinformation H (ti) der Laufzeitstrecke haben. Weiterhin sorgt die Zufallsüberlagerung für eine möglichst gleichförmige Lastverteilung zwischen allen Videocodierplätzen und den Sortiermaschinen gemäß der Rangordnung.
6. Die Rangordnungswertbestimmung und Zufallsprozeßüberlagerung werden so gestaltet, daß
   - die On-Line-Rate maximiert,
   - der Gesamtanlagendurchsatz maximiert wird.
      Für die Rangordnungswertbestimmung kommen sowohl lineare als auch nichtlineare Überlagerungen von Funktionen zwischen der Laufzeit Di der Laufzeitstrecke und der betreffenden Anzahl von Sendungen Ni in dem betrachteten Laufzeitstreckensegment in Betracht. So kann in einem einfachen Fall der Rangordnungswert als Summe aller Füllstände, d.h. der Gesamtzahl der in der Laufzeitstrecke befindlichen Sendungen bestimmt werden (IIa). In einem anderen Ansatz kann die aktuelle Position linear oder nichtlinear in den Rangordnungswert eingehen (IIb und IIc). Andererseits kann nur ein relevanter (aber variabler) Teil der Laufzeitstrecke für die Rangordnungswertbestimmung herangezogen werden, wie z.B. in (IId), wo nur die letzten io Positionen, die ungleich Null Füllstände aufweisen, herangezogen werden. In (IIe) schließlich werden nur die Quadrate der letzten Positionen für die Rangordnungswertberechnung verwendet.

In bestimmten Betriebsfällen ist eine Priorisierung wünschenswert (z.B. wenn eine Maschine mit On-Line-Post gefüllt wird). Die dafür notwendige ungleiche Verteilung der Last der Maschinen kann durch einen zusätzlichen Faktor in der Rangfolgebestimmung erreicht werden, wobei die Faktoren entsprechend der Priorität der jeweiligen Maschine festgelegt werden.

Für jeden erforderlichen Codiermodus wird von den lokalen Bildverwaltungseinheiten eine histogrammähnlich dargestellte Füllstandsinformation verwaltet und mit den anderen beteiligten lokalen Bildverwaltungseinheiten kommuniziert. Werden die Videocodierplätze in verschiedene Codiermodi betrieben, so fordert jeder nur die für seinen Mode relevanten Rangordnungswerte von einer lokalen Bildverwaltungseinheit an und bestimmt daraus die Sortiermaschine, von der das nächste Bild angefordert wird.

Das erfindungsgemäße dezentrale Bildverwaltungsverfahren erfordert, daß die histogrammähnlich dargestellten Füllstandsinformationen H(ti) zyklisch unter den beteiligten lokalen Bildverwaltungseinheiten LIC1 bis LIC4 ausgetauscht werden.

FIG 2 zeigt das Prinzip, bei dem die Füllstandsinformation Hist von einer zur nächsten lokalen Bildverwaltungseinheit LIC1 - LIC4 weitergegeben wird. Jede Bildverwaltungseinheit LIC gibt die von den anderen Bildverwaltungseinheiten LIC erhaltenen histogrammähnlich dargestellten Informationen weiter und ergänzt diese durch die eigenen aktualisierten Werte. Dieser Ansatz kommt mit einem Minimum an ausgetauschten Informationen (Messages) aus.

Auf diese Weise haben nach einem Message-Umlauf alle lokalen Bildverwaltungseinheiten LIC denselben Informationsstand. Nach dem Datenabgleich berechnet jede lokale Bildverwaltungseinheit LIC nach derselben Rechenvorschrift die Rangordnungswerte Ri für jede Anlage. Diese werden dann von den Videocodierplätzen bei Bedarf abgefragt.

Das Ziel der Zufallsüberlagerung ist es, eine Entscheidung für die Selektion einer für den nächsten Bildrequest auf der Basis der Liste der aktuellen Rangordnungswerte Ri zu treffen. Erfindungsgemäß wird eine Zufallsentscheidung getroffen, die eine den Relationen der Rangordnungswerte Ri entsprechende Anlagenselektionswahrscheinlichkeit gewährleistet.

Die Zufallsüberlagerung kann unter anderem folgendermaßen realisiert werden:
Bei einem Zufallsprozeß wird eine positive ganze Zahl zwischen 1 und N erzeugt. Entsprechend den berechneten Rangordnungswerten Ri der Maschinen wird für jede Maschine (ILV-Anlage) ein Intervall Li entsprechend dem relativen Rang Ri definiert.$\text{(III) Li =} \frac{\text{N * Rj}}{\text{Σ Ri}}$

Die Intervalle Li werden aufeinanderfolgend durch untere und obere Schwellwerte Si0 und Si1 definiert, die sich nach der Rekursionsvorschrift (IV) und (V) bestimmen:$\text{(IV) Sj0 = S(j-1)1 + 1 mit S(j=0)1 = 0}$$\text{(V) Sj1 = S(j-1)1 +} \frac{\text{N * Rj}}{\text{Σ Ri}}$

Wird dann eine gleichverteilte Zufallszahl zwischen 1 und N generiert, so wird die Maschine j ausgewählt, wenn die Zufallszahl in das Intervall Lj fällt.

Die Auswahl der Maschine, von der das nächste Bild nach dem dezentralen Bildverwaltungsansatz angefordert wird, läuft zusammengefaßt nach folgendem Schema ab:
1.Bestimmung aller Rangwerte Ri
2.Bestimmung der Intervalle mit den Schwellwerten Sj0 und Sj1 für alle Maschinen j nach (IV) und (V)
3.Bestimmung einer Zufallszahl Z zwischen 1 und N
4.Bestimmung der Maschine j, für die gilt:$\text{Sj0 <= Z <= Sj1}$

Es wird beispielhaft eine Pool-Konfiguration aus drei Sortiermaschinen M1, M2 und M3 betrachtet. Die histogrammähnlich dargestellten Füllstandsinformationen der Laufzeitstrecken H1, H2 und H3 seien zum Zeitpunkt t1 bekannt und werden durch die folgende Belegungstabelle dargestellt.

| Sortiermaschine | D1 | D2 | D3 | D4 | D5 | D6 | D7 | D8 | D9 | D10 | D11 | D12 |
|---|---|---|---|---|---|---|---|---|---|---|---|---|
| M1(t1) | 2 | 3 | 4 | 5 | 6 | 7 | 3 | 0 | 0 | 0 | 0 | 0 |
| M2(t1) | 3 | 4 | 5 | 6 | 7 | 8 | 9 | 5 | 6 | 3 | 0 | 0 |
| M3(t1) | 4 | 5 | 6 | 5 | 4 | 0 | 0 | 0 | 0 | 0 | 0 | 0 |

Ein einfacher nichtlinearer Ansatz für die Rangordnungswertberechnung des Ausführungsbeispiels lautet nach (IIe) und bewertet bei entsprechender Wahl von io das Quadrat des höchsten Histogramm-Index mit einer Belegung ungleich Null. Die quadratische Wichtung bewirkt, daß mit steigender Verweildauer einer Sendung in der Laufzeitstrecke das 'Gewicht' progressiv ansteigt. Dies ist in Hinblick auf eine Maximierung der On-Line-Rate vorteilhaft, d.h. die Bilder, die uncodiert die Laufzeitstrecke passieren, werden minimiert.

Die für die Rangbestimmung entscheidenden Indizes sind D7 für M1, D10 für M2 und D5 für M3. Daraus ergeben sich die Rangordnungswerte im betrachteten Zeitpunkt t1:
R1(t1) = 49
R2(t1) = 100
R3(t1) = 25

Damit ergeben sich die drei Intervalle zu:
Intervall 1: S10 = 1 bis S11 = 28
Intervall 2: S20 = 29 bis S21 = 86
Intervall 3: S30 = 87 bis S31 = 100

Dabei wurde N = 100 angenommen. Wird jetzt durch einen gleichverteilten Zufallsprozeß eine Zahl zwischen 1 und 100 bestimmt, z.B. 73, dann wird von Sortiermaschine 2 das nächste Bild angefordert, da die Zahl 73 im Intervall 2 enthalten ist.

Sendungen, die aus der Laufzeitstrecke einer Sortiermaschine herauslaufen, ohne daß das Codierergebnis bereitsteht, werden Off-Line-Sendungen. Die Bilder dieser Sendungen werden in den lokalen Bildverwaltungseinheiten gespeichert. Die gespeicherten Off-Line-Bilder werden zu den Videocodierplätzen auf deren Anforderung übertragen, wenn keine On-Line-Bilder in der Laufzeitstrecke zur Verfügung stehen.

Die Zahl der gespeicherten Off-Line-Sendungen in einer Bearbeitungsmaschine ILV kann zusätzlich zu der histogrammähnlich dargestellten Füllstandsinformation als Off-Line-Rangordnungswert zur Optimierung der Off-Line-Codierung genutzt werden.

## Patentansprüche

1. Verfahren zur Ermittlung von Verteilinformationen, die sich auf der Oberfläche von in mehreren Bearbeitungsmaschinen (ILV) bearbeiteter Sendungen befinden, bei dem in jeder Bearbeitungsmaschine Bilder von die Verteilinformationen enthaltenden Sendungsoberflächen aufgenommen und die Verteilinformationen automatisch gelesen und nach eindeutiger Erkennung der Verteilinformationen während einer FiFo-Zwischenspeicherung der Sendungen in einer mechanischen Laufzeitstrecke diese jeweils mit einem entsprechenden Code versehen werden, und bei dem die Sendungen mit nicht eindeutig automatisch erkannten Verteilinformationen manuell codiert werden, indem die Bilder mit diesen Verteilinformationen zu mindestens einem Videocodierplatz (VCD) übertragen und dort codiert werden, **dadurch gekennzeichnet, daß**
- in jeder Bearbeitungsmaschine (ILV) die Bilder der Sendungen gespeichert und verwaltet werden, deren Verteilinformationen während der FIFO-Zwischenspeicherung der Sendungen nicht eindeutig automatisch erkannt wurden,
- in jeder Bearbeitungsmaschine in regelmäßigen Zeitabständen eine Statusinformation Hi über den Füllstand der mechanischen Laufzeitstrecke zu äquidistanten Zeitpunkten über den gesamten Speicherzeitraum erzeugt wird,
- diese Statusinformationen Hi der Laufzeitstrecken zwischen den Bearbeitungsmaschinen (ILV) regelmäßig ausgetauscht werden,
- aus den aktuellen Statusinformationen Hi in jeder Bearbeitungsmaschine (ILV) nach einheitlichen Regeln in regelmäßigen Abständen Rangordnungswerte Ri ermittelt werden, wobei der jeweilige Rangordnungswert von der Höhe des Füllstandes der mechanischen Laufzeitstrecken abhängig ist,
- jeder Videocodierplatz (VCD) bei Bedarf von irgendeiner Bearbeitungsmaschine die aktuellen Rangordnungswerte Ri aller Bearbeitungsmaschinen abfordert und aus diesen Rangordnungswerten Ri nach einheitlichen Regeln eine zufallsüberlagerte Auswahl der Bearbeitungsmaschine durchführt, von der das nächste Bild mit der zu codierenden Verteilinformation abgefordert wird, wobei die aktuellen Rangordnungswerte Ri so mit einem individuellen Zufallsprozeß überlagert werden, daß die Wahrscheinlichkeit der Bildanforderung proportional der relativen Größe ihrer Rangordnungswerte Ri ist.

2. Verfahren nach Anspruch 1, **dadurch gekennzeichnet, daß** der Rangordnungswert Ri die Summe der zum aktuellen Zeitpunkt in der Laufzeitstrecke befindlichen Sendungen Ni ist

3. Verfahren nach Anspruch 1, **dadurch gekennzeichnet, daß** der Rangordnungswert Ri aus der Summe der zu den verschiedenen Verzögerungszeiten in der Laufzeitstrecke befindlichen mit der Dauer der Verzögerung Di bewerteten Sendungen gebildet wird.

4. Verfahren nach Anspruch 3, **dadurch gekennzeichnet, daß** die Dauer der Verzögerung Di linear in den Rangordnungswert Ri eingeht.

5. Verfahren nach Anspruch 3, **dadurch gekennzeichnet, daß** die Dauer der Verzögerung Di nichtlinear in den Rangordnungswert Ri eingeht.

6. Verfahren nach Anspruch 1, **dadurch gekennzeichnet, daß** nur die längere Zeit in der Laufzeitstrecke befindlichen Sendungen zur Ermittlung des Rangordnungswertes herangezogen werden.

7. Verfahren nach Anspruch 1 bis 6, **dadurch gekennzeichnet, daß** in den Rangordnungswert zusätzlich ein maschinenbezogener Bewertungsfaktor eingeht.

8. Verfahren nach Anspruch 1 bis 7, **dadurch gekennzeichnet, daß** zur Auswahl der Bearbeitungsmaschine (ILV), von der vom jeweiligen Videocodierplatz (VCD) das nächste Bild abgefordert wird, in dem jeweiligen Videocodierplatz eine Zufallszahl in einem für alle Videocodierplätze gleichen Zahlenbereich gebildet wird, der Zufallszahlenbereich in den Bearbeitungsmaschinen zugeordnete Intervalle, deren Größe durch die Rangordnungswerte bestimmt wird, unterteilt wird und das Bild von der Bearbeitungsmaschine abgefordert wird, in deren zugeordneten Zahlenbereich die Zufallszahl liegt.

9. Verfahren nach Anspruch 1 bis 8, **dadurch gekennzeichnet, daß** bei in verschiedenen Codiermodi betriebenen Videocodierplätzen die Verwaltung der Bilder, die Bildung der Rangordnungswerte und die Auswahl der Bearbeitungsmaschinen getrennt nach Sendungen für die verschiedenen Modi erfolgt.

10. Anordnung zur Ermittlung von Verteilinformationen, die sich auf der Oberfläche von Sendungen befinden, mit mehreren Bearbeitungsmaschinen (ILV), die jeweils eine Bildaufnahmevorrichtung für Verteilinformationen aufweisende Sendungsoberflächen vereinzelter Sendungen, ein daran angeschlossenes OCR-System zur automatischen Verteilinformationserkennung und -codierung, eine mechanische Laufzeitstrecke, in der die zu verarbeitenden Sendungen nach der Bildaufnahme nach einer FIFO-Regel zwischengespeichert werden, um in dieser Zeit die Verteilinformation zu ermitteln und zu codieren, und einen Barcodedrucker für die codierten Verteilinformationen aufweisen, und mit einem oder mehreren über ein Netzwerk mit den Verarbeitungsmaschinen verbundenen Videocodierplätzen zur manuellen Codierung der von den OCR-Systemen nicht eindeutig erkannten Verteilinformationen, **dadurch gekennzeichnet, daß**
- jede Bearbeitungsmaschine (ILV) eine Bildverwaltungseinheit (LIC) für die Bilder der in der Laufzeitstrecke befindlichen Sendungen, deren Verteilinformationen vom OCR-System nicht eindeutig erkannt wurden, besitzt,
- alle Bildverwaltungseinheiten (LIC) über das Netzwerk untereinander und mit den Videocodierplätzen (VCD) verbunden sind,
- in jeder Bildverwaltungseinheit (LIC) die Zeitpunkte der in die zugehörigen Laufzeitstrecke einlaufenden Sendungen registriert werden und daraus in regelmäßigen Zeitabständen Statusinformationen Hi über den Füllstand der Laufzeitstrecken über die Verzögerungslaufzeit gebildet werden und diese Statusinformationen Hi aus den Bildverwaltungseinheiten (LIC) aller Verarbeitungsmaschinen regelmäßig über das Netzwerk untereinander ausgetauscht werden, so daß in jeder Bildverwaltungseinheit (LIC) die Statusinformationen Hi zu allen Bildverwaltungseinheiten (LIC) vorhanden sind,
- in jeder Bildverwaltungseinheit (LIC) in regelmäßigen Abständen aus allen Statusinformationen Rangordnungswerte Ri nach einheitlichen Regeln ermittelt werden, wobei der jeweilige Rangordnungswert Ri von der Höhe des Füllstandes der Laufzeitstrecke abhängig ist und
- jeder Videocodierplatz (VCD) bei Bedarf von der Bildverwaltungseinheit (LIC) irgendeiner Bearbeitungsmaschine (ILV) über das Netzwerk die aktuellen Rangordnungswerte Ri aller Bearbeitungsmaschinen (ILV) abfordert und aus diesen Rangordnungswerten Ri nach einheitlichen Regeln eine zufallsüberlagerte Auswahl der Bearbeitungsmaschine (ILV) durchführt, von der das nächste Bild mit der zu codierenden Verteilinformation abgefordert wird, wobei die aktuellen Rangordnungswerte Ri so mit einem individuellen Zufallsprozeß überlagert werden, daß die Wahrscheinlichkeit der Bildanforderungen proportional der relativen Größe ihres Rangordnungswertes Ri ist.

## Claims

1. Method for determining distribution information which is located on the surface of items of mail processed in a plurality of processing machines (ILV), in which, in each processing machine, images of surfaces of items of mail containing the distribution information are recorded and the distribution information is automatically read and, following unambiguous detection of the distribution information during FIFO buffering of the items of mail in a mechanical run-time section, these are in each case provided with an appropriate code, and in which the items of mail with distribution information which is not unambiguously detected automatically are encoded manually, by the images with this distribution information being transmitted to at least one video encoding station (VCD) and encoded there, **characterized in that**
- in each processing machine (ILV), the images of the items of mail whose distribution information has not been unambiguously detected automatically during the FIFO buffering of the items of mail are stored and managed,
- in each processing machine, at regular time intervals, an item of status information Hi relating to the filling level of the mechanical run-time section is generated at equidistant times over the entire storage time period,
- this status information Hi about the run-time sections is interchanged regularly between the processing machines (ILV),
- from the current status information Hi, in each processing machine (ILV) rank order values Ri are determined at regular intervals in accordance with standard rules, the respective rank order value depending on the magnitude of the filling level of the mechanical run-time sections,
- each video encoding station (VCD) requests the current rank order values Ri of all the processing machines as required from any processing machine and, from these rank order values Ri, carries out a randomly superimposed selection, in accordance with standard rules, of the processing machine from which the next image with the distribution information to be encoded is requested, the current rank order values Ri having superimposed on them an individual random process such that the probability of the image request is proportional to the relative magnitude of its rank order values Ri.

2. Method according to Claim 1, **characterized in that** the rank order value Ri is the sum of the items of mail Ni located in the run-time section at the current time

3. Method according to Claim 1, **characterized in that** the rank order value Ri is formed from the sum of the items of mail located in the run-time section at the various delay times, weighted with the duration of the delay Di.

4. Method according to Claim 3, **characterized in that** the duration of the delay Di is incorporated linearly in the rank order value Ri.

5. Method according to Claim 3, **characterized in that** the duration of the delay Di is incorporated nonlinearly in the rank order value Ri.

6. Method according to Claim 1, **characterized in that** only the items of mail located in the run-time section for a relatively long time are used to determine the rank order value.

7. Method according to Claims 1 to 6, **characterized in that** a machine-related weighting factor is additionally incorporated in the rank order value.

8. Method according to Claims 1 to 7, **characterized in that**, in order to select the processing machine (ILV) from which the next image is requested by the respective video encoding station (VCD), a random number is formed in the respective video encoding station in a numerical range which is the same for all video encoding stations, the random number range is subdivided into intervals which are assigned to the processing machines and whose magnitude is determined by the rank order values, and the image is requested from the processing machine in whose associated numerical range the random number lies.

9. Method according to Claims 1 to 8, **characterized in that**, in the case of video encoding stations operated in different encoding modes, the management of the images, the formation of the rank order values and the selection of the processing machines are carried out separately in accordance with items of mail for the various modes.

10. Arrangement for determining distribution information which is located on the surface of items of mail, comprising a plurality of processing machines (ILV) which in each case comprise an image recording apparatus for surfaces of items of mail having distribution information from separated items of mail, an OCR system, connected thereto, for automatic distribution information detection and encoding, a mechanical run-time section, in which the items of mail to be processed are buffered in accordance with a FIFO rule after the images have been recorded, in order to determine and to encode the distribution information in this time, and a barcode printer for the encoded distribution information, and comprising one or more video encoding stations, connected to the processing machines via a network, for the manual encoding of the distribution information not detected unambiguously by the OCR system, **characterized in that**
- each processing machine (ILV) has an image management unit (LIC) for the images of the items of mail located in the run-time section whose distribution information has not been detected unambiguously by the OCR system,
- all the image management units (LIC) are connected to one another and to the video encoding stations (VCD) via the network,
- in each image management unit (LIC), the times of the items of mail running into the associated run-time section are registered and, from this, at regular time intervals, status information Hi about the filling level of the run-time sections is formed via the delay run time, and this status information Hi from the image management units (LIC) of all the processing machines is interchanged regularly amongst them via the network, so that the status information Hi relating to all the image management units (LIC) is present in each image management unit (LIC),
- in each image management unit (LIC), at regular intervals, rank order values Ri are determined from all the status information in accordance with standard rules, the respective rank order value Ri depending on the magnitude of the filling level of the run-time section and
- each video encoding station (VCD) requests the current rank order values Ri of all the processing machines (ILV) via the network as required from the image management unit (LIC) of any processing machine (ILV) and, from these rank order values Ri, in accordance with standard rules, carries out a randomly superimposed selection of the processing machine (ILV) from which the next image with the distribution information to be encoded is requested, the current rank order values Ri having superimposed on them an individual random process such that the probability of the image requests is proportional to the relative magnitude of their rank order value Ri.

## Revendications

1. Procédé de détermination d'informations de distribution, qui se trouvent sur la surface de courriers traités dans plusieurs machines de traitement (ILV), dans lequel, dans chaque machine de traitement, on prend des images des surfaces de courrier contenant les informations de distribution, on lit automatiquement les informations de distribution et, après une reconnaissance sans ambiguïté des informations de distribution pendant une mémorisation temporaire FIFO des courriers dans une section de retardement mécanique, on munit ces courriers respectivement d'un code approprié et dans lequel on code manuellement les courriers ayant des informations de distribution qui n'ont pas été reconnues automatiquement sans ambiguïté en transmettant les images contenant ces informations de distribution à au moins un poste de codage vidéo (VCD) et en les y codant, **caractérisé par le fait que**
- dans chaque machine de traitement (ILV), on mémorise et gère les images des courriers dont les informations de distribution n'ont pas été reconnues automatiquement sans ambiguïté pendant la mémorisation temporaire FIFO,
- dans chaque machine de traitement, on produit à intervalles réguliers une information d'état Hi concernant le niveau de remplissage de la section de retardement mécanique à des instants équidistants sur tout l'intervalle de temps de mémorisation,
- entre les machines de traitement (ILV), on échange régulièrement ces informations d'état Hi des sections de retardement,
- à partir des informations d'état actuelles Hi dans chaque machine de traitement (ILV), on détermine des valeurs de rang Ri selon des règles uniformes et à intervalles réguliers, la valeur de rang respective étant dépendante de la hauteur du niveau de remplissage des sections de retardement mécaniques,
- lorsque c'est nécessaire, chaque poste de codage vidéo (VCD) demande à n'importe quelle machine de traitement les valeurs de rang actuelles Ri de toutes les machines de traitement et il effectue à partir de ces valeurs de rang Ri et selon des règles uniformes une sélection, à laquelle est superposé un élément aléatoire, de la machine de traitement à laquelle la prochaine image avec l'information de distribution à coder est demandée, les valeurs de rang actuelles Ri étant superposées de telle sorte avec un élément aléatoire individuel que la probabilité de la demande d'image est proportionnelle à la dimension relative de la valeur de rang Ri.

2. Procédé selon la revendication 1, **caractérisé par le fait que** la valeur de rang Ri est la somme des courriers Ni se trouvant dans la section de retardement à l'instant actuel :

3. Procédé selon la revendication 1, **caractérisé par le fait que** la valeur de rang Ri est formée à partir de la somme des courriers se trouvant dans la section de retardement aux différents instants de retard et évalués avec la durée du retard Di.

4. Procédé selon la revendication 3, **caractérisé par le fait que** la durée du retard Di entre de façon linéaire dans la valeur de rang Ri.

5. Procédé selon la revendication 3, **caractérisé par le fait que** la durée du retard Di entre de façon non linéaire dans la valeur de rang Ri.

6. Procédé selon la revendication 1, **caractérisé par le fait que**, pour la détermination de la valeur de rang, on exploite seulement les courriers se trouvant depuis assez longtemps dans la section de retardement.

7. Procédé selon la revendication 1 à 6, **caractérisé par le fait qu'**un facteur d'évaluation se rapportant à la machine entre en plus dans la valeur de rang.

8. Procédé selon la revendication 1 à 7, **caractérisé par le fait que**, pour la sélection de la machine de traitement (ILV) à laquelle la prochaine image est demandée par le poste de codage vidéo (VCD) considéré, on forme dans le poste de codage vidéo considéré un nombre aléatoire dans une plage de nombres identique pour tous les postes de codage vidéo, on divise la plage de nombres aléatoires dans les machines de traitement en intervalles associés dont la dimension est déterminée par les valeurs de rang et on demande l'image de la machine de traitement dans la plage de nombres associée de laquelle se trouve le nombre aléatoire.

9. Procédé selon la revendication 1 à 8, **caractérisé par le fait que**, dans le cas de postes de codage vidéo fonctionnant selon différents modes de codage, la gestion des images, la formation des valeurs de rang et la sélection des machines de traitement s'effectuent séparément en fonction des courriers destinés aux différents modes.

10. Dispositif de détermination d'informations de distribution, qui se trouvent sur la surface de courriers, comprenant plusieurs machines de traitement (ILV) qui comportent chacune un dispositif d'enregistrement d'image pour des surfaces de courrier isolées contenant des informations de distribution, un système OCR raccordé à celui-ci et destiné à la reconnaissance et au codage automatiques des informations de distribution, une section de retardement mécanique dans laquelle les courriers à traiter sont mémorisés temporairement après l'enregistrement d'image selon une règle FIFO pour déterminer et coder l'information de distribution pendant ce temps, et une imprimante de codes-barres pour les informations de distribution codées et un ou plusieurs postes de codage vidéo qui sont reliés aux machines de traitement par l'intermédiaire d'un réseau et qui sont destinés au codage manuel des informations de distribution qui n'ont pas été reconnues sans ambiguïté par les systèmes OCR, **caractérisé par le fait que**
- chaque machine de traitement (ILV) comporte une unité de gestion d'images (LIC) pour les images des courriers qui se trouvent dans la section de retardement et dont les informations de distribution n'ont pas été reconnues sans ambiguïté par les systèmes OCR,
- toutes les unités de gestion d'images (LIC) sont reliées entre elles et aux postes de codage vidéo (VCD) par l'intermédiaire du réseau,
- dans chaque unité de gestion d'images (LIC), les instants des courriers entrant dans la section de retardement associée sont enregistrés, des informations d'état Hi concernant le niveau de remplissage des sections de retardement sur toute la durée du retard sont formées à intervalles réguliers et ces informations d'état Hi issues des unités de gestion d'images (LIC) de toutes les machines de traitement sont échangées régulièrement entre ces unités de gestion d'images par l'intermédiaire du réseau de telle sorte que, dans chaque unité de gestion d'images (LIC), il y a les informations d'état Hi de toutes les unités de gestion d'images (LIC),
- dans chaque unité de gestion d'images (LIC), des valeurs de rang Ri sont déterminées à intervalles réguliers et selon des règles uniformes à partir de toutes les informations d'état, la valeur de rang respective Ri étant dépendante de la hauteur du niveau de remplissage de la section de retardement, et
- lorsque c'est nécessaire, chaque poste de codage vidéo (VCD) demande via le réseau à l'unité de gestion d'images (LIC) de n'importe quelle machine de traitement (ILV) les valeurs de rang actuelles Ri de toutes les machines de traitement (ILV) et effectue à partir de ces valeurs de rang Ri et selon des règles uniformes une sélection, à laquelle est superposé un élément aléatoire, de la machine de traitement (ILV) à laquelle la prochaine image avec l'information de distribution à coder est demandée, les valeurs de rang actuelles Ri étant superposées de telle sorte avec un élément aléatoire individuel que la probabilité de la demande d'image est proportionnelle à la dimension relative de la valeur de rang Ri.
